# EUROPÄISCHE PATENTSCHRIFT

(11) **EP 1 364 588 B1**
(45) Veröffentlichungstag und Bekanntmachung des Hinweises auf die Patenterteilung: **12.07.2006**
(21) Anmeldenummer: 03006602.1
(22) Anmeldetag: 25.03.2003
(51) Int. Cl.: A24C 5/18

(54) **Anordnung und Verfahren zum Aufbau von wenigstens zwei Tabaksträngen in einer Zigarettenstrangmaschine**
Arrangement and method for the formation of at least two tobacco rods in a cigarette rod making machine
Dispositif et procédé pour la formation d'au moins deux tiges de tabac dans une machine de fabrication de tige de tabac

(30) Priorität: 21.05.2002 EP 02011146
(43) Veröffentlichungstag der Anmeldung: 26.11.2003
(73) Patentinhaber: Hauni Maschinenbau AG, 21033 Hamburg (DE)
(72) Erfinder: Koch, Franz-Peter, 21493 Schwarzenbek (DE); Müller, Hans-Heinrich, Dr., 22113 Osteinbek (DE); Studt, Stephan, 21035 Hamburg (DE); Stüber, Reinhard, 21465 Reinbek (DE); Tobias, Jörg, 21423 Drage (DE); Hansch, Manuel, 21035 Hamburg (DE); Schubert, Andreas, 21493 Schwarzenbek (DE)
(74) Vertreter: Seemann, Ralph

(56) Entgegenhaltungen:
- DE-A- 4 442 538
- GB-A- 253 585
- US-A- 4 463 767
- US-A- 4 889 138

## Beschreibung

Die Erfindung betrifft eine Anordnung zum Aufbau von wenigstens zwei Tabaksträngen in einer Zigarettenstrangmaschine.

Die Erfindung betrifft ferner eine entsprechende Strangmaschine mit einer derartigen Anordnung und ein Verfahren zum Aufbau von wenigstens zwei Tabaksträngen aus einem einzigen Tabakvorrat.

Aus der DE 101 54 807.9 der Anmelderin ist eine entsprechende Anordnung zum Aufbau wenigstens eines Tabakstranges in einer Zigarettenstrangmaschine bekannt. Dieser dort beschriebenen Anordnung lag die Aufgabe zugrunde, durch eine optimierte bauliche und strömungstechnische Gestaltung der Tabak-Zuführmittel die positive Wirkung des Fließbettverteilers noch zu verstärken und zu stabilisieren, wobei die Lösung dergestalt ist, daß die Anordnung zum Aufbau wenigstens eines Tabakstranges in einer Zigarettenstrangmaschine, mit dosiertem und gesichtetem Tabak auf einer zu einem Saugstrangförderer führenden, eine Tabak-/Luftschicht ausbildenden Strömungsfläche leitenden Zuführmittel, dadurch weiter-gebildet ist, daß die Zuführmittel - bezogen auf die Förderrichtung des Tabaks - ein einem in die Strömungsfläche einmündenden Dosiermittels stromauf vorgeordnetes Sichtmittel aufweisen. Das Sichtmittel kann hierbei vorzugsweise ein Zick-Zack-Sichter sein. Im Rahmen der Erfindung sind die Strömungsflächen insbesondere dafür vorgesehen, eine Tabak-/Luftschicht auszubilden.

Es ist ferner aus der DE 36 19 579 C2 bekannt, mittels eines Tabakstauschachtes eine Doppelstrangmaschine zu beschicken, wobei hinter dem Stauschacht in Tabakförderrichtung ein Sichter angeordnet ist. Bei einer Vorrichtung bzw. Anordnung gemäß der DE 36 19 579 C2 wird Tabak über die gesamte Breite des dort in beispielsweise Fig. 1 dargestellten Verteilers, dessen Erstreckung in der Breite gut in Fig. 3 erkennbar ist, auf die dort dargestellte Leitfläche, die im Rahmen dieser Erfindung auch Strömungsfläche genannt wird, aufgebracht. In einer Aufsicht der Blickrichtung III aus Fig. 2 dieses Patents ist sehr gut die Breite der Leitfläche bzw. Strömungsfläche zu erkennen, die quer zur Bewegungsrichtung des Tabaks über die gesamte Leitfläche bzw. Strömungsfläche sich erstreckt. Sowohl die DE 36 19 579 C2 als auch die DE 101 54 807.9 soll vollumfänglich in den Offenbarungsgehalt dieser Anmeldung aufgenommen sein. Die in der DE 36 19 579 C2 so genannte Leitfläche wird in dieser Anmeldung Strömungsfläche genannt.

Die US-A-4 463 767 offenbart eine zweibahnige Zigarettenherstellungsmaschine, bei der zwei Fallschächte vorgesehen sind. Die Fallschächte sind längs zur Förderrichtung des Saugstrangförderers hintereinander angeordnet. Die beiden Stauschächte decken hierbei je einen Aufschauerbereich jedes der zwei Saugstrangföderer auf, wobei die Aufschauerbereiche In Förderrichtung der Saugstrangförderer gestaffelt hintereinander und außerdem quer zur Förderrichtung hintereinander angeordnet sind. Hierdurch ergibt sich ein sehr kleiner Aufschauerbereich je Saugstrangförderer oder eine groß bauende Zigarettenstrangmaschine.

Die GB 253 585 A offenbart eine zweibahnige Zigarettenstrangmaschine, bei der zwei Fallschächte vorgesehen sind, wobei jeder Fallschacht zur Versorgung eines Zigarettenstrangs vorgesehen ist. Entsprechend der vorher genannten Druckschrift sind auch in diesem Fall die Fallschächte In Förderrichtung der Saugstrangförderer hintereinander angeordnet.

Es ist gegenüber diesem Stand der Technik Aufgabe der vorliegenden Erfindung, eine Möglichkeit vorzusehen, eine entsprechende mit einer gattungsgemäßen Anordnung versehene Zigarettenstrangmaschine bezüglich der Verarbeitungsgeschwindigkeit des Tabaks zu beschleunigen. Hierbei soll eine gleichmäßige Aufteilung des Tabaks bei mehr als einem Tabakstrang in Bezug auf Faserlänge, Mischung und Sorte immer sichergestellt sein. Ferner soll auch eine Variante angegeben werden, bei der die Strangbildung über die gesamte Breite bzw. im wesentlichen die gesamte Breite der Anordnung möglich ist, so dass eine sehr schnelle Strangbildung realisierbar ist.

Gelöst wird diese Aufgabe durch eine Anordnung zum Aufbau von wenigstens zwei Tabaksträngen in einer Zigarettenstrangmaschine mit den Merkmalen, dass Zuführmittel zum Fördern von insbesondere dosiertem und gesichtetem Tabak auf wenigstens zwei zu wenigstens jeweils einem Saugstrangförderer führenden Strömungsflächen vorgesehen sind, wobei die Zuführmittel wenigstens zwei Stauschächte umfassen, die quer zur Förderrichtung des wenigstens einen Saugstrangförderers hintereinander angeordnet sind.

Durch die erfindungsgemäße Anordnung ist ein sehr schneller und effektiver Transport von Tabak ermöglicht, wobei wenigstens zwei sehr gleichmäßige Tabakstränge schnell aufgebaut werden können.

Vorzugsweise erstrecken sich die Stauschächte im Wesentlichen über die gesamte Breite der Anordnung. Die Breite der Anordnung ist im Rahmen der Erfindung insbesondere die gesamte Aufschauerbreite des Tabaks bzw. die gesamte Breite über die Strömungsflächen bevor diese in weitere Strömungsflächen aufgeteilt werden. Im Rahmen dieser Erfindung umfasst der Begriff "im Wesentlichen die gesamte Breite" auch die gesamte Breite wobei naturgemäß ein nicht zum Tabakvertellen bzw. zum Tabakstrangaufbauen vorgesehenes Gehäuse, das um die Anordnung angeordnet ist, nicht zur Breite hinzugezählt wird. Die gesamte Breite wäre im Rahmen der Figur 4 der DE 32 09 195 C2 die gesamte Breite auch über die dort angeordnete Wand 36 in dem abfallenden Leitschacht 31. Mit anderen Worten ist die Breite die für die Tabakbildung genutzte effektive Breite der Anordnung.

Wenn die Stauschächte im Wesentlichen parallel zueinander sind, sind besonders gleichmäßige Tabakstränge erzeugbar. Die Stauschächte sind im Rahmen der Erfindung insbesondere hintereinander angeordnet. Hintereinander bedeutet im Rahmen der Erfindung insbesondere quer zur Breite angeordnet. Wenn eine Bedienperson vor der Anordnung steht und sich die Saugstrangförderer in deren Betrachtung von links nach rechts (und umgekehrt) erstrecken, liegen die Stauschächte hintereinander.

Wenn wenigstens ein Tabaksichter vorgesehen ist, wobei der wenigstens eine Tabaksichter in Bezug auf den Tabakstrom vor den Stauschächten angeordnet ist, kann kurz vor Erzeugung des Tabakvorrats eine Tabaksichtung stattfinden. Es ist in diesem Fall bevorzugterweise nicht gesichteter bzw. nicht vollständig gesichteter Tabak zuzuführen. Es ist insbesondere im Rahmen der Erfindung kein Tabaksichter in Förderrichtung des Tabaks hinter den Stauschächten angeordnet, so dass gleichmäßige Tabakstränge erzeugt werden können, ohne dass viel Transportluft benötigt werden würde. Vorzugsweise wird der Tabak aus wenigstens einem gemeinsamen Tabakvorrat entnommen.

Wenn ein Beschickungsmittel vorgesehen Ist, wobei das Beschickungsmittel ein abwechselndes Beschicken der wenigstens zwei Stauschächte mit Tabak ermöglicht, ist ein gleichmäßiges Verteilen des Tabaks realisierbar. Alternativ hierzu kann kontinuierlich im Wesentlichen eine gleichzeitige Befüllung stattfinden, wobei dann allerdings Maßnahmen ergriffen werden müssen, um eine gleichmäßige Befüllung zu realisieren. Als erfindungsgemäße Beschickungsmittel kommen bspw. eine Klappe, ein Y-Stück, ein sich hin und her bewegendes Band und dergleichen in Frage. Hierzu werden im Rahmen der Figurenbeschreibung weitere Erläuterungen angeführt. Vorzugsweise wird das Beschickungsmittel mit einer Beschickungsfrequenz betrieben, die größer, vorzugsweise wesentlich größer als die Entleerungsfrequenz der Tabakbeschickungsschleuse ist. Durch diese Ausgestaltung der erfindungsgemäßen Anordnung wird einer Entmischung des Tabaks vorgesorgt. Bspw. kann die Beschickungsfrequenz zehnmal so groß sein wie die Entleerungsfrequenz der Stauschächte oder aber bspw. nur fünfmal so groß. Die Tabakbeschickungsschleuse ist vor dem Vorverteiler angeordnet und empfängt den in der Regel pneumatisch zur Zigarettenmaschine geförderten Schnitttabak, der in der Tabakvorbereitung (Primary) aufbereitet wurde.

Wenn wenigstens eine erste Schleuse zwischen dem für den Tabakvorrat vorgesehenen Raum und den Stauschächten vorgesehen ist, kann sehr gezielt Tabak zu den Stauschächten transportiert werden. Hierbei ist insbesondere die erste Schleuse zur Trennung eines Luftstromes vom Tabak vorgesehen, um nach einer pneumatischen Sichtung des Tabaks mit möglichst wenig Luft Tabak gezielt weiter zu fördern, so dass auf dem Weg zum Saugstrangförderer nicht zu viel Luft abgesaugt werden muss.

Wenn wenigstens eine zweite Schleuse zwischen dem für den abgeschiedenen Tabak vorgesehenen Raum und den Stauschächten angeordnet ist, wobei die zweite Schleuse zum Portionieren des Tabaks, der in die Stauschächte gelangt, vorgesehen ist, ist eine gleichmäßige Befüllung der Stauschächte möglich. Vorzugsweise ist die zweite Schleuse stromabwärts der ersten Schleuse angeordnet. In einer besonders bevorzugten Ausführungsform der erfindungsgemäßen Anordnung ist wenigstens eine Schleuse vorgesehen, die die Funktion der wenigstens einen ersten Schleuse und der wenigstens einen zweiten Schleuse hat.

Wenn eine Luftabsaugung im Bereich der wenigstens zwei Saugstrangförderer vorgesehen ist, ist eine besonders gleichmäßige Strangbildung möglich. Die Luftabsaugung sorgt dafür, den Überschuss an Luft, der für den Tabakstrom auf den Strömungsflächen vorgesehen ist, abzusaugen, und zwar insoweit wie die Saugstrangförderer und ein etwaig vorgesehener Wälzraum selbst nicht ausreichend Luft absaugen können. Die Luftabsaugung ist insbesondere dann sinnvoll, wenn der Tabak mit mehr Luft zu den Saugstrangförderern gefördert wird, als durch die Saugstrangförderer abgesaugt wird. Vorzugsweise ist an jeder der Strömungsfläche gegenüberliegenden Kanalwand eine Luftabsaugung vorgesehen, Insbesondere im Bereich jedes Saugstrangförderers.

Eine besonders schnelle und effektive Umwandlung des Tabaks in Tabakstränge ist dann möglich, wenn die wenigstens zwei Strömungsflächen aufgeteilt sind in jeweils zwei Strömungsflächen, die zu jeweils einem Saugstrangförderer führen, so dass insgesamt vier Tabakstränge gleichzeitig hergestellt werden können. Alternativ kann die Umwandlung des Tabaks in Tabakstränge langsamer als herkömmlich geschehen, so dass die nachfolgenden Bearbeitungsschritte weniger zeitkritisch sind, ohne dabei an Produktivität zu verlieren.

Wenn Tabak aus zwei Tabakvorräten entnehmbar Ist und den wenigstens zwei Stauschächten getrennt zuführbar ist, ist es möglich, gleichzeitig zwei bezüglich der Tabaksorte unterschiedliche Tabakstränge herzustellen, so dass mit einer Anordnung zum Aufbau von wenigstens zwei Tabaksträngen in einer Zigarettenstrangmaschine zwei unterschiedliche Zigarettenmarken hergestellt werden können. Es ergibt sich somit eine hohe Variabilität bei der Zigarettenherstellung.

Es werden wenigstens zwei Stauschächte, die quer zur Förderrichtung von Saugstrangförderern hintereinander angeordnet sind, zum Erzeugen von wenigstens zwei, bevorzugt vier Tabaksträngen in einer Zigarettenstrangmaschine verwendet. Wenn hierbei wenigstens zwei unterschiedliche Tabaksorten zu Tabaksträngen gleichzeitig verarbeitbar sind, ist eine hohe Variabilität der Zigarettenherstellung möglich. Ferner wird die Aufgabe durch eine entsprechende Zigarettenstrangmaschine gelöst, die wenigstens eine erfindungsgemäße Anordnung, wie vorstehend beschrieben, umfasst.

Schließlich wird die Aufgabe durch eine Zigarettenstrangmaschine mit einer Anordnung zum Aufbau von wenigstens drei, bevorzugt 2m, Tabaksträngen gelöst, wobei m eine natürliche Zahl ist und größer 1 ist. Durch die erfindungsgemäße Zigarettenstrangmaschine ist es möglich, sehr schnell mehrere Tabakstränge, d.h. wenigstens drei Tabakstränge zu erzeugen, so dass die Fertigung von Zigaretten noch schneller durchgeführt werden kann, als dieses bisher möglich war. Vorzugsweise sind n Stauschächte vorgesehen. In einer vorzugsweisen Ausgestaltung der erfindungsgemäßen Zigarettenstrangmaschine ist wenigstens eine der vorbeschriebenen erfindungsgemäßen Anordnungen vorgesehen.

Erfindungsgemäß ist außerdem eine Zigarettenstrangmaschine mit 2n Stauschächten und der gleichen oder doppelten Anzahl Saugsträngen zur Herstellung jeweils von n oder 2n Tabaksträngen verschiedener Tabaksorten vorgesehen. n ist hierbei eine ganze Zahl, die 1 oder größer als 1 ist. Durch die erfindungsgemäße Zigarettenstrangmaschine ist es möglich, mehrere Tabaksorten gleichzeitig in der Zigarettenstrangmaschine zu Zigarettensträngen zu verarbeiten und abschließend Zigaretten hieraus herzustellen, so dass gleichzeitig zwei oder mehr unterschiedliche Zigarettenmarken herstellbar sind.

Die Erfindung wird ferner durch ein Verfahren zum Aufbau von wenigstens zwei Tabaksträngen aus einem Tabakvorrat gelöst, wobei wenigstens zwei Stauschächte insbesondere unmittelbar mit Tabak aus dem Tabakvorrat beschickt werden, wobei aus den wenigstens zwei Stauschächten der Tabak auf jeweils wenigstens eine Strömungsfläche gefördert wird, und wobei anschließend der Tabak wenigstens zwei Saugstrangförderern zugeführt wird, wobei die Stauschächte quer zur Förderrichtung der Saugstrangförderer hintereinander angeordnet sind. Durch das erfindungsgemäße Verfahren ist eine gleichmäßige und schnelle Tabakstrangbildung möglich. Vorzugsweise ist der eine Tabakvorrat ein einziger Tabakvorrat.

Wenn vorzugsweise die wenigstens zwei Stauschächte abwechselnd befüllt werden, wird einer Entmischung des Tabaks entgegengewirkt. Hierbei geschieht vorzugsweise eine portionsweise Befüllung der Stauschächte, wobei eine Mehrzahl von Portionen notwendig sind, um eine vollständige Füllung vorzusehen. In einer vorzugsweisen Ausgestaltung des erfindungsgemäßen Verfahrens ist die Frequenz der Befüllung der Stauschächte größer, insbesondere wesentlich größer, als die Entleerfrequenz der Tabakbeschickungsschleuse.

Wenn die Befüllung der Stauschächte und die Förderung auf die jeweils wenigstens eine Strömungsfläche über im wesentlichen die gesamte Breite einer Verteilereinheit zum Verteilen von Tabak auf wenigstens zwei Saugstrangförderer vorgesehen ist, ist eine besonders effektive und schnelle Bildung von Tabaksträngen möglich.

Vorzugsweise wird der Tabak vorher gesichtet, so daß zur Ausbildung der Tabakstränge möglichst wenig Transportluft Verwendung finden muß. In einer besonders bevorzugten Ausführungsform der Erfindung werden drei, vier oder mehr Tabakstränge insbesondere gleichzeitig erzeugt. Wenn doppelt so viele Tabakstränge erzeugt werden wie Stauschächte vorgesehen sind, werden insbesondere die Strömungsflächen bezüglich deren Breite in jeweils zwei gleich breite weitere Strömungsflächen aufgeteilt, um wie bei der DE 36 19 579 C2 bzw. der EP 1 174 046 A2, die vollumfänglich in den Offenbarungsgehalt dieser Anmeldung aufgenommen sein sollen, eine gleichmäßige Verteilung von Tabakfasern und Tabakstrang zu erzielen, wobei nicht nur zwei Tabakstränge möglich sind, sondern auch vier oder mehr.

Wenn zwischen dem Tabakvorrat und den wenigstens zwei Stauschächten eine Trennung von Transportluft und Tabak stattfindet, kann bei der anschließenden Bildung der Tabakstränge mit möglichst wenig Luftabsaugung ein gutes Ergebnis bezüglich der gleichmäßigen Bildung der Tabakstränge erzielt werden.

Vorzugsweise wird der Tabak portionsweise den Stauschächten zugeführt. Ferner vorzugsweise wird im Bereich der Strömungsflächen und/oder im Bereich der Saugstrangförderer insbesondere weitere Luft abgesaugt.

Im Folgenden wird die Erfindung anhand von Ausführungsbeispielen unter Bezugnahme auf die Zeichnungen ohne Beschränkung des allgemeinen Erfindungsgedanken beschrieben, wobei bezüglich aller im Text nicht näher erläuterten erfindungsgemäßen Einzelheiten ausdrücklich auf die Zeichnungen verwiesen wird.

Es zeigen:
- Fig. 1: eine schematische Darstellung einer erfindungsgemäßen Anordnung,
- Fig. 2: einen Ausschnitt einer weiteren Ausführungsform der erfindungsgemäßen Anordnung in schematischer Darstellung,
- Fig. 3: einen weiteren Ausschnitt einer weiteren Ausführungsform in schematischer Darstellung,
- Fig. 4 bis 12: jeweils schematische Schnittdarstellungen von Verteilern,
- Fig. 13: eine schematische Darstellung eines Ausschnitts aus Fig. 12 in einer anderen Ausführungsform,
- Fig. 14: eine schematische Darstellung eines Ausschnitts aus Fig. 12 in einer weiteren Ausführungsform,
- Fig. 15: einen Ausschnitt aus einer erfindungsgemäßen Anordnung in einer weiteren Ausführungsform in schematischer Darstellung und
- Fig. 16: eine schematische Darstellung einer erfindunggemäßen Anordnung in einer weiteren Ausführungsform.

Fig. 1 zeigt eine erfindungsgemäße Anordnung zum Aufbau von zwei Tabaksträngen in einer Zigarettenstrangmaschine, wobei die schematische Darstellung der Fig. 1 nur die für die Erfindung wesentlichen Elemente eines Tabakverteilers darstellt.

Aus einer pneumatischen Tabakbeschickungsschleuse 11 wird Tabak einem Vorverteiler 10 zugeführt, der mit den Rechenwalzen 12 und 13 versehen ist. Der Vorverteiler 10 mündet in ein Tabakreservoir 16, dem austragsseitig ein Steilförderer 17 zugeordnet ist, der mit einer Tabak abkämmenden Paddelwalze 18 und mit einer Tabak in einen abwärts führenden Zuführschacht 19 ausschlagenden Vereinzelungswalze 21 zusammenwirkt. Der Zuführschacht 19 ist durch ein Begrenzungsblech 20 begrenzt. Der Zuführschacht 19 mündet seitlich in einen Abschnitt eines Sichtmittels in Form eines vertikal angeordneten ZickZack-Sichters 22.

Der Zick-Zack-Sichter 22 ist Teil eines durch ein Querstromgebläse 23 betriebenen Umluftsystems 24. Bezogen auf die Strömungsrichtung des Umluftsystems 24 ist stromab des Querstromgebläses 23 ein Umluftkrümmer, vorgesehen, der im Bereich seines Außenradius in einen aus dem Umluftsystem 24 abzweigenden Bypass und im Bereich seines Innenradius in einen Überschußströmungskanal übergeht, in dem ein Tabaküberschußtransportmittel in Form einer Förderschnecke und eines Zellenrades einmündet. Diese Details sind in Fig. 1 nicht dargestellt sondern bspw. in Fig. 1 oder Fig. 4 der DE 101 54 807.9. Es wird diesbezüglich vollumfänglich Bezug genommen auf die eben genannte Patentanmeldung.

In das Umluftsystem 24 des Sichterkreislaufs ist außerdem ein als Coanda-Abscheider ausgebildeter Tabak-/Luftabscheider 26 integriert, der beidseitig einer Abscheidekante 36 einerseits mit der Saugseite des Querstromgebläses 23 verbunden ist, und andererseits in eine oberhalb zweier Stauschächte 40, 40' angeordnete Zellenradschleuse 37 einmündet.

Die im wesentlichen senkrecht angeordneten Stauschächte 40, 40' enden mit ihren Schachtauslässen, die in den Ausführungsbeispielen der Fig. 2 und 3 als vibrierende Schachtauslässe mit entsprechenden Vibrationselementen 60, 60' ausgebildet sind, am unteren Ende jeweils über einer mit einer Ausschlagwalze 41, 41' zusammenwirkenden Entnahmewalze 42, 42'. Zwischen den Stauschächten 40, 40' und der Zellenradschleuse 37 ist noch ein Flügelrad 38 zum Portionieren des Tabaks vorgesehen und ein Verteilelement 39, mittels dem abwechselnd die beiden Stauschächte 40, 40' mit Tabak portionsweise befüllt werden können.

Die Zellenradschleuse 37 dient zum Abtrennen von Transportluft aus dem Umluftsystem 24 vom Tabak, der von dem Tabakabscheideraum 81 oberhalb der Zellenradschleuse 37 zu dieser gefördert wird. In weiteren Ausführungsbeispielen bspw. der Fig. 2 oder der Fig. 6 sind als Schleuse nicht zwei Schleusen in Form der Zellenradschleuse 37 und des Flügelrades 38, vorgesehen sondern nur eine Schleuse 35 bzw. im Falle der Fig. 2 eine Schleuse in Form eines Flügelrades 38. Im Falle der Fig. 6 kann die einzelne Schleuse 35 die Funktionen der Zellenradschleuse 37 und des Flügelrades 38 umfassen, nämlich des Trennen von Luft und Tabak und das Portionieren von Tabak. Im Falle der Fig. 2 ist eine Trennung der Transportluft vom Tabak nicht notwendig, da ein Sichten gemäß dem Ausführungsbeispiel der Fig. 2 nicht stattfindet bzw. noch vor dem Steilförderer 17 stattfindet, so daß ein Trennen von Tabak und Transportluft in dem Ausführungsbeispiel der Fig. 2 vor den Stauschächten nicht notwendig ist.

Zurückkommend zu Fig. 1 wird unterhalb der Entnahmewalzen 42, 42' jeweils ein Leitkanal sichtbar, der durch eine Führungsfläche begrenzt ist, die in eine jeweils einbahnige Strömungsfläche 44, 44' eines Strömungskanals übergeht. Die Strömungskanäle liegen anfänglich übereinander. Mittels Blasluftzuführungen 43, 43' wird an den Strömungsflächen 44, 44' eine eng anliegende, Tabak transportierende Luftströmung erzeugt. Die aufwärts führenden Strömungsflächen 44, 44' münden unterhalb einer Strangaufbaueinheit einer Doppelstrangmaschine, wobei in Fig. 1 schematisch zwei Saugstrangförderer 50, 50' dargestellt sind und in Fig. 2 sowie Fig. 3 schematisch ein Strangaufbaueinheit 51, die eine entsprechenden Anzahl von Saugstrangförderer 50, 50' aufweist. Die Saugstrangförderer sind entsprechend der DE 36 19 579 C2 aufgebaut. Die aufwärtsstrebenden Tabakfüllströme gelangen gemäß Fig. 1 zu zwei parallel nebeneinander angeordneten Saugstrangförderern 50, 50', die jeweils aus einem im Grunde eines Tabakkanals entlang eines Lochbodens laufenden durchlässigen Förderbandes bestehen, dessen Rückseite unter der Saug-wirkung einer Unterdruckkammer steht. Die überschüssige Transportluft wird mittels Luftabsaugelementen 30, 30' abgesaugt. Die Transportluft selbst wird mittels einer schematisch angedeuteten Luftströmung 43 bzw. 43' in Richtung der Strömungsflächen 44 und 44' gebracht.

Der Tabak-/Luftabscheider 26 ist um einen Rohrkörper 48 angeordnet.

Der Zick-Zack-Sichter 22 ist mit einer Schnecke 47 ausgestattet, mit der das ausgesonderte Sichtgut, wie Tabakrippen, abtransportiert wird. Es können noch weitere Elemente, wie ein Nachsichter vorgesehen sein, die in der DE 101 54 807.9 beschrieben sind.

Die Wirkungsweise des den Aufbau eines vliesartigen, in eine Strangbildungsbahn überführten Tabakstromes vorbereitenden, in den Verteiler einer Zigarettenstrangmaschine integrierten Sichtersystems ist wie folgt:

Tabak gelangt über die Beschickungsschleuse 11 und den Vorverteiler 10 in das Tabakreservoir 16 zu dem Steilförderer 17, von dem das Sichtersystem mit einem kontinuierlichen Tabakstrom beschickt wird, indem der mit Steilförderkämmen bestückte Steilförderer 17 Tabak aus dem Tabakreservoir 16 auskämmt. Um eine gleichmäßige Belegung des Steilförderers 17 zu erreichen, wird überschüssiger Tabak durch die Paddelwalze 18 abgestrichen. Durch Überwachung der Drehzahl des Steilförderers 17 kann bei verringerter Nenndrehzahl ein Maschinenstopp ausgelöst werden, um z.B. Schäden durch Fremdkörper zu verhindern.

Der auf dem Steilförderer 17 liegende Tabak gelangt in den Wirkungsbereich der Vereinzelungswalze 21, die den Tabak durch grobe Vorvereinzelung beschleunigt in den Zick-Zack-Sichter 22 überführt und deren Drehzahl in Hinblick auf einen Kompromiß aus Tabakzerstörung und notwendiger Vereinzelung eingestellt ist, vorzugsweise in einem Bereich zwischen 800 und 900 Umdrehungen pro Minute.

Infolge der charakteristischen Form des Zick-Zack-Sichters 22 werden einerseits leichte Tabakfasern des Tabakstromes aufwärts transportiert und andererseits der Tabakstrom in eine quer zur Hauptströmung verlaufende Bewegung versetzt. Da das Strömungsprofil inhomogen ausgeprägt ist, ergeben sich Bereiche mit hoher und niedriger Luftgeschwindigkeit, welche die Tabakfasern in eine kreisende Bewegung, sogenannte Wirbelwalzen, versetzen. Auf diese Weise werden die im Tabakstrom enthaltenen Rippen herausgelöst und durch Schwerkraft nach unten bewegt. Leichte Tabakfasern werden wiederholt Stufe um Stufe im Zick-Zack-Sichter 22 nach oben transportiert. Dieser Vorgang findet in jeder als Zacke ausgebildeten Sichtstufe statt.

Das aus dem Zick-Zack-Sichter 22 ausfallende Rippengut kann durch einen Nachsichter mit Hilfe von aus dem Umluftsystem abgezweigter Sichtluft angeblasen werden, womit noch an den Rippen haftende leichtere Tabakteilchen in den Hauptluftstrom zurücktransportiert werden. Die Tabakrippen werden dann mittels einer Schleuse in bekannter Weise ausgeschleust, wobei auch hierzu insbesondere auf die DE 101 54 807.9 verwiesen wird.

Der gesichtete Tabakstrom gelangt in den Tabak-/Luftabscheider 26, in welchem die Trennung von Tabak und Luft durch die Zentrifugalkraft und den Coanda-Effekt erfolgt, wobei die Tabakfasern durch die Fliehkraft an der äußeren Geometrie in Form einer gekrümmten Außenseite des Abscheiders 26 entlang bewegt werden und die Luft sich aufgrund des Coanda-Effektes an den Innenradius der Geometrie in Form einer Zylinderfläche eines Rohrkörpers 48 anlegt. An der Abscheidekante 36 erfolgt die endgültige Trennung von Luft und Tabak, wobei die vom Tabak getrennte Luft dem Querstromgebläse 23 wieder zugeführt wird, welches ein gleichmäßiges Strömungsprofil bzw. über die Breite (senkrecht zur Zeichenebene) des Verteilers eine homogene Geschwindigkeitsverteilung aufweist.

Der im Tabak-/Luftabscheider 26 separierte Tabak wird durch die Zellenradschleuse 37 aus dem Sichtsystem ausgeschleust und gelangt über ein Flügelrad 38 zum Portionieren der Tabakmengen zu zwei Stauschächten 40, 40', wobei in der in Fig. 1 dargestellten Stellung des Verteilerelements 39 die Tabakportion in den in Fig. 1 rechten Stauschacht 40' gefördert wird. In der gestrichelt dargestellten Stellung des Verteilerelements 39 gelangt Tabak in den links dargestellten Stauschacht 40. In der Anordnung selbst sind die Stauschächte 40 und 40' hintereinander angeordnet und erstrecken sich über die gesamte Breite der Anordnung, die senkrecht zur Zeichenebene liegt.

Aus den Stauschächten 40, 40' wird der Tabak mittels der Entnahmewalzen 42, 42' und der Schlägerwalzen 41, 41' in fein vereinzelter Form über eine Führungsfläche auf zwei als Düsenmulden ausgebildeten Strömungsflächen 44, 44' überführt. Entsprechende Blasluftzuführungen sind mittels der Zeichen 43 und 43' dargestellt, wobei zusätzliche Blasluftzuführungen, wie bspw. in der DE 101 54 807.9 oder der EP 1 174 046 A2 beschrieben, sehr gut Verwendung finden können, um eine hervorragende Vereinzelung von Tabakfasern zu erzielen.

Es wird unter Einhaltung eines Idealdruckes in Form eines leichten Unterdruckes in der Nähe von 0 mb auf bekannte Weise eine eng anliegende Tabakfließbett-Strömung zur Strangaufbaueinheit 51 bzw. wie in Fig. 1 dargestellt zu den Saugstrangförderern 50, 50' erzeugt, wobei auch hier über die gesamte Breite der Anordnung eine Tabakfließbett-Strömung erzielt wird. Es sind vorzugsweise auch Regeleinheiten zur Einstellung und Aufrechterhaltung optimaler Strömungsverhältnisse und Druckverhältnisse vorgesehen, wobei insbesondere in Fig. 1 Luftabsaugelemente 30, 30' kurz vor den Saugstrangförderern 50, 50' angeordnet sind, um überschüssige Luft absaugen zu können.

Die Saustrangförderer fördern Tabak, der nicht dargestellt ist in Richtung 91, also in die Zeichenebene der Fig. 1, 2 und 3.

Durch den Aufbau von Tabaksträngen über die gesamte Breite der erfindungsgemäßen Anordnung kann eine sehr homogene und sehr schnelle Tabakstrangbildung geschehen. Hierzu werden vorzugsweise zwei Stauschächte verwendet, die über die gesamte Breite der Anordnung ausgebildet sind, so daß eine gleichmäßige und schnelle Strangbildung möglich ist.

In Fig. 2 ist eine andere Ausführungsform der erfindungsgemäßen Anordnung dargestellt, bei der kein Sichter vorgesehen ist. Mittels dieser Ausgestaltung der erfindungsgemäßen Anordnung kann ungesichteter Tabak, wie bspw. Kretek, zu Tabaksträngen aufgebaut werden oder aber schon vorher gesichteter Tabak weiter verarbeitet werden. Der Steilförderer 17 fördert in bekannter Weise Tabak in einen Fallschacht 52, an den sich ein Flügelrad 38 zum Portionieren des Tabaks anschließt. Der portionierte Tabak wird einem Verteilerelement 39 zugeführt, das Tabak abwechselnd in die beiden hintereinander angeordneten Stauschächte 40, 40' fördert. In diesem Ausführungsbeispiel sind im unterem Bereich der Stauschächte 40, 40' Vibrationselemente 60 und 60' vorgesehen, um gleichmäßig Tabak aus den Stauschächten 40, 40' abgeben zu können. Die weiteren Elemente entsprechen denen aus Fig. 1.

In Fig. 3 ist eine erfindungsgemäße Ausführungsform vorgesehen, bei der aus insgesamt zwei Strömungsflächen 44, 44' durch an sich bekannte Aufteilung jeder Strömungsfläche 44, 44' in jeweils zwei Strömungsflächen 441 und 442 sowie 441' und 442' gleichzeitig vier Tabakstränge erzeugt werden können. Eine Aufteilung der Tabakströme von einer Strömungsfläche auf zwei Strömungsflächen ist bspw. aus der DE 36 19 579 C2, der DE 101 54 807.9 und der EP 1 174 046 A2 bekannt. Durch die Aufteilung der Tabakströme von den Führungsflächen 44, 44' auf die Führungsflächen 441, 442 und 441', 442' werden gemäß der Erfindung vier Tabakstränge aufgebaut.

Die Fig. 4 bis 7 zeigen verschiedene Ausgestaltungen des Verteilelements 39. Die portionsweise in den Fallschacht 70 gelangenden Tabakfasern werden gemäß Fig. 4 mit zwei Klappen 71, 71' dem Stauschächten 40, 40' zugeführt. Die Klappen 71, 71' sind jeweils um ein Drehelement drehbar gelagert und werden parallel zueinander bewegt, wobei die Bewegungsrichtung durch die Doppelpfeile angedeutet ist.

Damit auf der zwischen den Stauschächten sich bildenden Spitze keine Tabakfasern liegen bleiben, ist diese als Wackelkante 72 ausgebildet, die eine Drehung um eine Drehachse 73 gemäß des Doppelpfeils ermöglicht, wobei durch einen Schnitt 74 eine Trennung der Wackelkante 72 zu den die Stauschächte 40, 40' begrenzenden Wänden ermöglicht ist.

Fig. 5 zeigt ein Transportband 75 als Verteilelement 39, das um Rollen 76 und 76' gelenkt ist. Das Transportband 75 wird hin und her bewegt, um eine entsprechende Verteilung des aus dem Fallschacht 70 gelangenden Tabaks in die Stauschächte 40 und 40' zu ermöglichen.

Das Verteilelement gemäß Fig. 6 ist ein γ-Verteiler 78, der von der in Fig. 6 dargestellten Position zur Öffnung des Stauschachtes 40 in eine Position gedreht werden kann, in der eine Öffnung zum Stauschacht 40' ermöglicht ist. In diesem Ausführungsbeispiel ist zusätzlich noch eine Schleuse 35 vorgesehen, die sowohl eine Abdichtung gegen Luft als auch eine Portionierung von Tabak ermöglicht.

Gemäß Fig. 7 ist ein Vibrationselement 77 bzw. eine Rolle 77 dargestellt, die verhindert, daß auf der Kante, die durch die Begrenzungswände der Stauschächte 40 und 40' sich ausbildet, Tabakfasern liegenbleiben, so daß einer Verstopfung an dieser Stelle entgegengewirkt wird.

Gemäß Fig. 8 sind Magnetleisten 90, 90' im Verteilterelement 39 vor den Stauschichten 40, 40' angebracht. Die Magnetleisten 90, 90' dienen zum Abscheiden metallischer Partikel aus dem Tabak und sind normalerweise oberhalb des Stauschachtes angeordnet. Aufgrund des kleineren Tabakstroms ergibt sich in diesem Ausführungsbeispiel ein besserer Abscheidegrad von magnetischen Teilen. Es ist ferner auch eine Klappe 71 vorgesehen, um den Tabakstrom aufzuteilen.

Fig. 9 zeigt eine weitere Variante eines Verteilerelements 39, bei der eine Zellenradschleuse 37 Verwendung findet und außerdem ein Absperrelement 82, 82', das in der Position 82 den Stauschacht 40' abdeckt und in der Position 82' den Stauschacht 40. Der Vorteil dieser Vorrichtung ist ein einfacher Aufbau und der, daß der Tabak nicht durch das Absperrelement 82 bzw. 82, zerstört wird. Das Absperrelement 82 bzw. 82' ist auf einer Schiebeleiste angeordnet, die in der Fig. 9 nicht dargestellt ist. Der Antrieb der Zellenradschleuse 37 kann mit der Schiebeleiste gekoppelt sein. Zum Beispiel kann der Antrieb ein Riemenantrieb sein mit einem Excenter für die Schiebeleiste.

In den Fig. 10 und 11 sind weitere Varianten des Verteilerelements 39 dargestellt, wobei in Fig. 10 zwei Klappen 71 bzw. 71' Verwendung finden und gemäß Fig. 11 eine Klappe 71.

Schließlich ist in Fig. 12 eine weitere Variante eines Verteilerelements 39 dargestellt, bei der eine Bänderschleuse 83 umfassend zwei Förderbänder 84 und 84', vorgesehen ist die Schubelemente 85 aufweisen und die jeweils in Pfeilrichtung bewegt werden. Es werden so durch Beaufschlagen von in die Bänderschleuse 83 fallenden Tabaks mit einer Kraft durch die Schubelemente 85, und zwar jeweils abwechselnd der Schubelemente 85 des Förderbands 84 und des Förderbands 84' Tabak abwechselnd in die Stauschächte 40 und 40' gefördert. Sofern eine Art Paddel 86 oder 87 als Schubelemente 85 verwendet wird, wie in den Fig. 13 und 14 dargestellt ist, ist die Verteilung des Tabaks genauer.

Fig. 15 zeigt einen Ausschnitt aus einer erfindungsgemä-Ben schematischen Anordnung in einer weiteren Ausführungsform, wobei diese Ausführungsform der Ausführungsform der Fig. 3 ähnelt. Die Aufteilung des Tabaks von den Strömungsflächen 44 und 44' zu vier in dieser Figur nicht dargestellten Saugstrangförderern in der Strangaufbaueinheit 51 geschieht jeweils über eine Gabelung 88 bzw. 88', die auch über die volle Breite der Strömungsflächen 44 bzw. 44' ausgeführt sind. Diese Variante ist konstruktiv einfach zu lösen.

Fig. 16 zeigt eine schematische Darstellung einer besonders bevorzugten erfindungsgemäßen Anordnung. Der Unterschied beispielsweise zu Fig. 1 und Fig. 3 liegt darin, daß Tabak aus zwei Vorräten 80 und 80' getrennt den Stauschächten 40 und 40' zuführbar ist. Hierdurch ergibt sich der Vorteil, daß auf einer Zigarettenstrangmaschine bzw. in einer Anordnung der erfindungsgemäßen Art unterschiedliche Zigarettenmarken bzw. Zigarettenstränge aus unterschiedlichem Tabak hergestellt werden können. In dem Ausführungsbeipiel gem. Fig. 16 sind dieses jeweils zwei Stränge unterschiedlicher Tabaksorten. Die Merkmale der Vorrichtung zur Zuführung von Tabak aus der Tabakbeschickungsschleuse 11 bzw. 11' und dem Vorverteiler 10 bzw. 10' zu den Stauschächten 40 und 40' entsprechen den Merkmalen aus Fig. 1, wobei bezüglich der zweiten Vorrichtung zur Förderung und Vorverteilung von Tabak aus Fig. 16 die jeweiligen Bezugsziffern mit einem Strich versehen sind. Es wird insofern auf die Beschreibung zur Fig. 1 vollumfänglich verwiesen. Schließlich wird bezüglich der Aufteilung der Strömungsflächen 44 und 44' auf die Strömungsflächen 441, 441', 442 und 442' auf die Figurenbeschreibung zur Fig. 3 vollumfänglich verwiesen.

Die Strömungsflächen 44 und 44' sind vorzugsweise im wesentlichen bei den Ausführungsformen parallel angeordnet.

### Bezugszeichenliste

- 10, 10': Vorverteiler
- 11, 11': Tabakbeschickungsschleuse
- 12, 12': Rechenwalze
- 13, 13': Rechenwalze
- 16, 16': Tabakreservoir
- 17, 17': Steilförderer
- 18, 18': Paddelwalze
- 19, 19': Zuführschacht
- 20, 20': Begrenzungsblech
- 21, 21': Vereinzelungswalze
- 22, 22': Zick-Zack-Sichter
- 23, 23': Querstromgebläse
- 24: Umluftsystem
- 26, 26': Tabak-/Luftabscheider
- 30, 30': Luftabsaugelement
- 35: Schleuse
- 36: Abschneidekante
- 37, 37': Zellenradschleuse
- 38: Flügelrad
- 39: Verteilelement
- 40, 40': Stauschacht
- 41, 41': Ausschlagwalze
- 42, 42': Entnahmewalze
- 43, 43': Luftströmung
- 44, 44': Strömungsfläche
- 441, 441', 442, 442': Strömungsfläche
- 47: Schnecke
- 48: Rohrkörper
- 50, 50': Saugstrangförderer
- 51: Strangaufbaueinheit
- 52: Fallschacht
- 60, 60': Vibrationselement
- 70: Fallschacht

- 71, 71': Klappe
- 72: Wackelkante
- 73: Drehachse
- 74: Schnitt
- 75: Transportband
- 76, 76': Rolle
- 77: Vibrationselement oder Rolle
- 78: Y-Verteiler
- 80: Tabakvorrat
- 81, 81': Tabakabscheideraum
- 82, 82': Absperrelement
- 83: Bänderschleuse
- 84, 84': Förderband
- 85: Schubelement
- 86: Schubelement
- 87: Schubelement
- 88, 88': Gabelung
- 90, 90': Magnetleiste
- 91: Förderrichtung

## Patentansprüche

1. Anordnung zum Aufbau von wenigstens zwei Tabaksträngen in einer Zigarettenstrangmaschine, mit den folgenden Merkmalen: Zuführmittel (37, 38, 39, 40, 40', 41, 41', 42, 42') zum Fördern von, insbesondere dosiertem und/oder gesichtetem, Tabak auf wenigstens zwei zu wenigstens jeweils einem Saugstrangförderer (50, 50') führenden Strömungsflächen (44, 44', 441, 441', 442, 442') wobei die Zuführmittel (37-42') wenigstens zwei Stauschächte (40, 40') umfassen, die quer zur Förderrichtung (91) des wenigstens einen Saugstrangförderers (50, 50', 51) hintereinander angeordnet sind.

2. Anordnung nach Anspruch 1, **dadurch gekennzeichnet, dass** sich die Stauschächte (40, 40') im wesentlichen über die gesamte Breite der Anordnung erstrecken.

3. Anordnung nach Anspruch 1 oder 2, **dadurch gekennzeichnet, dass** die Stauschächte (40, 40') im wesentlichen parallel zueinander sind.

4. Anordnung nach einem oder mehreren der Ansprüche 1 bis 3, **dadurch gekennzeichnet, dass** wenigstens ein Tabaksichter (22) vorgesehen ist, wobei der wenigstens eine Tabaksichter (22) in Bezug auf den Tabakstrom vor den Stauschächten (40, 40') angeordnet ist.

5. Anordnung nach einem oder mehreren der Ansprüche 1 bis 4, **dadurch gekennzeichnet, dass** Tabak aus wenigstens einem gemeinsamen Tabakvorrat (80) entnehmbar ist.

6. Anordnung nach einem oder mehreren der Ansprüche 1 bis 5, **dadurch gekennzeichnet, dass** ein Beschickungsmittel (39, 71, 71', 75, 78) vorgesehen ist, wobei das Beschickungsmittel (39, 71, 71', 75, 78) ein abwechselndes Beschicken der wenigstens zwei Stauschächte (40, 40') mit Tabak ermöglicht.

7. Anordnung nach Anspruch 4 oder 5, **dadurch gekennzeichnet, dass** wenigstens eine erste Schleuse (37) zwischen dem für den Tabakvorrat (80) vorgesehenen Raum und den Stauschächten (40, 40') vorgesehen ist.

8. Anordnung nach Anspruch 7, **dadurch gekennzeichnet, dass** die erste Schleuse (37) zur Trennung eines Luftstromes (24) vom Tabak vorgesehen ist.

9. Anordnung nach Anspruch 7 oder 8, **dadurch gekennzeichnet, dass** wenigstens eine zweite Schleuse (38) zwischen dem für den abgeschiedenen Tabak (80) vorgesehenen Raum (81) und den Stauschächten (40, 40') angeordnet ist, wobei die zweite Schleuse (38) zum Portionieren des Tabaks, der in die Stauschächte (40, 40') gelangt, vorgesehen ist.

10. Anordnung nach Anspruch 9, **dadurch gekennzeichnet, dass** die zweite Schleuse (38) stromabwärts der ersten Schleuse (37) angeordnet ist.

11. Anordnung nach einem oder mehreren der Ansprüche 7 bis 10, **dadurch gekennzeichnet, dass** wenigstens eine Schleuse (35) vorgesehen ist, die die Funktion der wenigstens einen ersten Schleuse (37) und der wenigstens einen zweiten Schleuse (38) hat.

12. Anordnung nach einem oder mehreren der Ansprüche 1 bis 11, **dadurch gekennzeichnet, dass** wenigstens eine Luftabsaugung (30, 30') im Bereich der wenigstens zwei Saugstrangförderer (50, 50') vorgesehen ist.

13. Anordnung nach Anspruch 12, **dadurch gekennzeichnet, dass** in Strömungsrichtung vor jedem Saugstrangförderer (50, 50') eine Luftabsaugung (30, 30') vorgesehen ist.

14. Anordnung nach einem oder mehreren der Ansprüche 1 bis 13, **dadurch gekennzeichnet, dass** die wenigstens zwei Strömungsflächen (44, 44') aufgeteilt sind in jeweils zwei Strömungsflächen (441, 441', 442, 442'), die zu jeweils einem Saugstrangförderer (50, 50', 51) führen.

15. Anordnung nach einem oder mehreren der Ansprüche 1 bis 14, **dadurch gekennzeichnet, dass** Tabak aus zwei Tabakvorräten (80, 80') entnehmbar ist und den wenigstens zwei Stauschächten (40, 40') getrennt zuführbar ist.

16. Zigarettenstrangmaschine mit wenigstens einer Anordnung nach einem oder mehreren der Ansprüche 1 bis 15.

17. Zigarettenstrangmaschine mit einer Anordnung zum Aufbau von wenigstens drei, bevorzugt 2m, Tabaksträngen, wobei m eine natürliche Zahl und größer eins ist.

18. Zigarettenstrangmaschine nach Anspruch 17, **dadurch gekennzeichnet, dass** m Stauschächte (40, 40') vorgesehen sind.

19. Zigarettenstrangmaschine nach Anspruch 17 oder 18, wobei wenigstens eine Anordnung nach einem oder mehreren der Ansprüche 1 bis 15 vorgesehen ist.

20. Zigarettenstrangmaschine mit 2n Stauschächten (40, 40') und der gleichen oder doppelten Anzahl Saugsträngen (50, 50', 51) zur Herstellung von jeweils n oder 2n Tabaksträngen verschiedener Tabaksorten, wobei n eine ganze Zahl gleich oder größer eins Ist.

21. Verfahren zum Aufbau von wenigstens zwei Tabaksträngen aus einem Tabakvorrat (80), wobei wenigstens zwei Stauschächte (40, 40'), insbesondere unmittelbar, mit dem Tabak aus dem Tabakvorrat (80) beschickt werden, wobei aus den wenigstens zwei Stauschächten (40, 40') der Tabak auf jeweils wenigstens eine Strömungsfläche (44, 44') gefördert wird, und wobei anschließend der Tabak wenigstens zwei Saugstrangförderern (50, 50', 51) zugeführt wird, wobei die Stauschächte (40, 40') quer zur Förderrichtung (91) der Saugstrangförderer (50, 50', 51) hintereinander angeordnet sind.

22. Verfahren nach Anspruch 21, **dadurch gekennzeichnet, dass** die wenigstens zwei Stauschächte (40, 40') abwechselnd befüllt werden.

23. Verfahren nach Anspruch 21 oder 22, **dadurch gekennzeichnet, dass** die Befüllung der Stauschächte (40, 40') und die Förderung auf die jeweils wenigstens eine Strömungsfläche (44, 44', 441, 441', 442, 442') über im wesentlichen die gesamte Breite einer Vertellereinrichtung zum Verteilen von Tabak auf wenigstens zwei Saugstrangförderer (50, 50', 51) vorgesehen ist.

24. Verfahren nach einem oder mehreren der Ansprüche 21 bis 23, **dadurch gekennzeichnet, dass** der Tabak vorher gesichtet wird.

25. Verfahren nach einem oder mehreren der Ansprüche 21 bis 24, **dadurch gekennzeichnet, dass** drei, vier, oder mehr Tabakstränge erzeugt werden.

26. Verfahren nach einem oder mehreren der Ansprüche 21 bis 25, **dadurch gekennzeichnet, dass** doppelt so viele Tabakstränge erzeugt werden wie Stauschächte (40, 40') vorgesehen sind.

27. Verfahren nach einem oder mehreren der Ansprüche 21 bis 26, **dadurch gekennzeichnet, dass** zwischen dem Tabakvorrat (80) und den wenigstens zwei Stauschächten (40, 40') eine Trennung von Transportluft (24) und Tabak stattfindet.

28. Verfahren nach einem oder mehreren der Ansprüche 21 bis 27, **dadurch gekennzeichnet, dass** Tabak portionsweise den Stauschächten (40, 40') zugeführt wird.

29. Verfahren nach einem oder mehreren der Ansprüche 21 bis 28, **dadurch gekennzeichnet, dass** im Bereich der Strömungsflächen (44, 44', 441, 441', 442, 442') und/oder im Bereich der Saugstrangförderer (50, 50', 51) Luft abgesaugt wird.

## Claims

1. Arrangement for forming at least two tobacco rods in a cigarette rod making machine, having the following features: feeding means (37, 38, 39, 40, 40', 41, 41', 42, 42') for conveying, in particular metered and/or sifted, tobacco onto at least two flow surfaces (44, 44', 441, 441', 442, 442') leading to at least one suction rod conveyor (50, 50') each, the feeding means (37-42') comprising at least two bulking chutes (40, 40') arranged one behind the other transversely to the conveying direction (91) of the at least one suction rod conveyor (50, 50', 51).

2. Arrangement according to Claim 1, **characterised in that** the bulking chutes (40, 40') extend substantially over the entire width of the arrangement.

3. Arrangement according to Claim 1 or 2, **characterised in that** the bulking chutes (40, 40') are substantially parallel to one another.

4. Arrangement according to one or more of Claims 1 to 3, **characterised in that** at least one tobacco sifter (22) is provided, the at least one tobacco sifter (22) being arranged in front of the bulking chutes (40, 40') in relation to the tobacco stream.

5. Arrangement according to one or more of Claims 1 to 4, **characterised in that** tobacco can be removed from at least one common tobacco stock (80).

6. Arrangement according to one or more of Claims 1 to 5, **characterised in that** a charging means (39, 71, 71', 75, 78) is provided, the charging means (39, 71, 71', 75, 78) enabling alternate charging of the at least two bulking chutes (40, 40') with tobacco.

7. Arrangement according to Claim 4 or 5, **characterised in that** at least one first lock (37) is provided between the space provided for the tobacco stock (80) and the bulking chutes (40, 40').

8. Arrangement according to Claim 7, **characterised in that** the first lock (37) is provided for separating an air stream (24) from the tobacco.

9. Arrangement according to Claim 7 or 8, **characterised in that** at least one second lock (38) is arranged between the space (81) provided for the separated tobacco (80) and the bulking chutes (40, 40'), the second lock (38) being provided for portioning the tobacco which passes into the bulking chutes (40, 40').

10. Arrangement according to Claim 9, **characterised in that** the second lock (38) is arranged downstream of the first lock (37).

11. Arrangement according to one or more of Claims 7 to 10, **characterised in that** at least one lock (35) which has the function of the at least one first lock (37) and the at least one second lock (38) is provided.

12. Arrangement according to one or more of Claims 1 to 11, **characterised in that** at least one air extracting means (30, 30') is provided in the region of the at least two suction rod conveyors (50, 50').

13. Arrangement according to Claim 12, **characterised in that** an air extracting means (30, 30') is provided in front of each suction rod conveyor (50, 50') in the flow direction.

14. Arrangement according to one or more of Claims 1 to 13, **characterised in that** the at least two flow surfaces (44, 44') are divided up into two flow surfaces (441, 441', 442, 442') each, leading to one suction rod conveyor (50, 50', 51) each.

15. Arrangement according to one or more of Claims 1 to 14, **characterised in that** tobacco can be removed from two tobacco stocks (80, 80') and fed separately to the at least two bulking chutes (40, 40').

16. Cigarette rod making machine having at least one arrangement according to one or more of Claims 1 to 15.

17. Cigarette rod making machine having an arrangement for forming at least three, preferably 2m, tobacco rods, m being a natural number and greater than one.

18. Cigarette rod making machine according to Claim 17, **characterised in that** m bulking chutes (40, 40') are provided.

19. Cigarette rod making machine according to Claim 17 or 18, at least one arrangement according to one or more of Claims 1 to 15 being provided.

20. Cigarette rod making machine having 2n bulking chutes (40, 40') and the same or twice the number of suction rods (50, 50', 51) for making n or 2n tobacco rods of different tobacco varieties each, n being a whole number equal to or greater than one.

21. Method for forming at least two tobacco rods from a tobacco stock (80), in which method at least two bulking chutes (40, 40') are charged, in particular directly, with the tobacco from the tobacco stock (80), the tobacco is conveyed from the at least two bulking chutes (40, 40') onto at least one flow surface (44, 44') each, and is subsequently fed to at least two suction rod conveyors (50, 50', 51), the bulking chutes (40, 40') being arranged one behind the other transversely to the conveying direction (91) of the suction rod conveyors (50, 50', 51).

22. Method according to Claim 21, **characterised in that** the at least two bulking chutes (40, 40') are filled alternately.

23. Method according to Claim 21 or 22, **characterised in that** the filling of the bulking chutes (40, 40'), and the conveying onto the at least one flow surface (44, 44', 441, 441', 442, 442') each, is provided over substantially the entire width of a distributor device for distributing tobacco to at least two suction rod conveyors (50, 50', 51).

24. Method according to one or more of Claims 21 to 23, **characterised in that** the tobacco is previously sifted.

25. Method according to one or more of Claims 21 to 24, **characterised in that** three, four, or more tobacco rods are produced.

26. Method according to one or more of Claims 21 to 25, **characterised in that** twice as many tobacco rods are produced as there are bulking chutes (40, 40') provided.

27. Method according to one or more of Claims 21 to 26, **characterised in that** a separation of transporting air (24) and tobacco takes place between the tobacco stock (80) and the at least two bulking chutes (40, 40').

28. Method according to one or more of Claims 21 to 27, **characterised in that** tobacco is supplied to the bulking chutes (40, 40') in portions.

29. Method according to one or more of Claims 21 to 28, **characterised in that** air is extracted in the region of the flow surfaces (44, 44', 441, 441', 442, 442') and/or in the region of the suction rod conveyors (50, 50', 51).

## Revendications

1. Dispositif pour la formation d'au moins deux boudins de tabac dans une machine à boudins de cigarettes présentant les caractéristiques suivantes : moyens d'amenée (37, 38, 39, 40, 40', 41, 41', 42, 42') pour le transport de tabac, en particulier dosé et/ou trié, sur au moins deux surfaces d'écoulement (44, 44', 441, 441', 442, 442') conduisant à au moins respectivement un transporteur de boudins par aspiration (50, 50'), les moyens d'amenée (37-42') comprenant au moins deux puits d'accumulation (40, 40'), qui sont disposés l'un derrière l'autre transversalement à la direction de transport (91) du au moins un transporteur de boudin par aspiration (50, 50', 51).

2. Dispositif selon la revendication 1, **caractérisé en ce que** les puits d'accumulation (40, 40') s'étendent sensiblement sur toute la largeur du dispositif.

3. Dispositif selon la revendication 1 ou 2, **caractérisé en ce que** les puits d'accumulation (40, 40') sont sensiblement parallèles l'un à l'autre.

4. Dispositif selon l'une ou plusieurs des revendications 1 à 3, **caractérisé en ce qu'**au moins un trieur de tabac (22) est prévu, le au moins un trieur de tabac (22) étant disposé en amont des puits d'accumulation (40, 40') par rapport au flux de tabac.

5. Dispositif selon l'une ou plusieurs des revendications 1 à 4, **caractérisé en ce que** du tabac peut être prélevé d'au moins une réserve de tabac (80) commune.

6. Dispositif selon l'une ou plusieurs des revendications 1 à 5, **caractérisé en ce qu'**un moyen d'alimentation (39, 71, 71', 75, 78) est prévu, le moyen d'alimentation (39, 71, 71', 75, 78) permettant une alimentation alternative en tabac des au moins deux puits d'accumulation (40, 41').

7. Dispositif selon la revendication 4 ou 5, **caractérisé en ce qu'**au moins un premier sas (37) est prévu entre l'espace prévu pour la réserve de tabac (80) et les puits d'accumulation (40, 40').

8. Dispositif selon la revendication 7, **caractérisé en ce que** le premier sas (37) est prévu pour séparer le tabac d'un flux d'air (24).

9. Dispositif selon la revendication 7 ou 8, **caractérisé en ce qu'**au moins un deuxième sas est disposé entre l'espace (81) prévu pour le tabac (80) séparé et les puits d'accumulation (40, 40'), le second sas (38) étant prévu pour mettre en portions le tabac qui parvient dans les puits d'accumulation (40, 40').

10. Dispositif selon la revendication 9, **caractérisé en ce que** le second sas (38) est disposé en aval du premier sas (37).

11. Dispositif selon l'une ou plusieurs des revendications 7 à 10, **caractérisé en ce qu'**il est prévu au moins un sas (35) qui a la fonction du au moins un premier sas (37) et du au moins un second sas (38).

12. Dispositif selon l'une ou plusieurs des revendications 1 à 11, **caractérisé en ce qu'**au moins une aspiration d'air (30, 30') est prévue dans la zone des au moins deux transporteurs de boudins par aspiration (50, 50').

13. Dispositif selon la revendication 12, **caractérisé en ce qu'**une aspiration d'air (30, 30') est prévue dans la direction d'écoulement en amont de chaque transporteur de boudin par aspiration (50, 50').

14. Dispositif selon l'une ou plusieurs des revendications 1 à 13, **caractérisé en ce que** les au moins deux surfaces d'écoulement (44, 44') sont subdivisées en respectivement deux surfaces d'écoulement (441, 441', 442, 442'), qui aboutissent chacune à un transporteur de boudin par aspiration (50, 50', 51).

15. Dispositif selon l'une ou plusieurs des revendications 1 à 14, **caractérisé en ce que** le tabac peut être prélevé de deux réserves de tabac (80, 80') et peut être amené séparément aux au moins deux puits d'accumulation (40, 40').

16. Machine à boudins de cigarettes comprenant au moins un dispositif selon l'une ou plusieurs des revendications 1 à 15.

17. Machine à boudins de cigarettes avec un dispositif pour la formation d'au moins trois, de préférence 2m, boudins de tabac, m étant un nombre naturel et supérieur à un.

18. Machine à boudins de cigarettes selon la revendication 17, **caractérisé en ce que** m puits d'accumulation (40, 40') sont prévus.

19. Machine à boudins de cigarettes selon la revendication 17 ou 18, dans laquelle au moins un dispositif selon l'une ou plusieurs des revendications 1 à 15 est prévu.

20. Machine à boudins de cigarettes comprenant 2n puits d'accumulation (40, 40') et le même nombre ou le double de boudins par aspiration (50, 50', 51) pour la fabrication de respectivement n ou 2n boudins de tabac de différentes sortes de tabac, n étant un nombre entier égal ou supérieur à 1.

21. Procédé pour la formation d'au moins deux boudins de tabac à partir d'une réserve de tabac (80), au moins deux puits d'accumulation (40, 40') étant alimentés, en particulier directement, avec le tabac provenant de la réserve de tabac (80), le tabac étant transporté à partir des au moins deux puits d'accumulation (40, 40') sur respectivement au moins une surface d'écoulement (44, 44'), et le tabac étant amené ensuite à au moins deux transporteurs de boudins par aspiration (50, 50', 51), les puits d'accumulation (40, 40') étant disposés l'un derrière l'autre transversalement à la direction de transport (91) des transporteurs de boudins par aspiration (50, 50', 51).

22. Procédé selon la revendication 21, **caractérisé en ce que** les au moins deux puits d'accumulation (40, 40') sont remplis alternativement.

23. Procédé selon la revendication 21 ou 22, **caractérisé en ce que** le remplissage des puits d'accumulation (40, 40') et le transport sur la respectivement au moins une surface d'écoulement (44, 44', 441, 441', 442, 442') sont prévus sur sensiblement toute la largeur d'un dispositif répartiteur pour la répartition du tabac entre au moins deux transporteurs de boudins par aspiration (50, 50', 51).

24. Procédé selon l'une ou plusieurs des revendications 21 à 23, **caractérisé en ce que** le tabac est trié auparavant.

25. Procédé selon l'une ou plusieurs des revendications 21 à 24, **caractérisé en ce que** trois, quatre boudins de tabac ou davantage sont produits.

26. Procédé selon l'une ou plusieurs des revendications 21 à 25, **caractérisé en ce qu'**il est produit deux fois plus de boudins de tabac que de puits d'accumulation (40, 40') sont prévus.

27. Procédé selon l'une ou plusieurs des revendications 21 à 26, **caractérisé en ce qu'**une séparation de l'air de transport (24) et du tabac est réalisée entre la réserve de tabac (80) et les au moins deux puits d'accumulation (40, 40').

28. Procédé selon l'une ou plusieurs des revendications 21 à 27, **caractérisé en ce que** le tabac est amené par portions aux puits d'accumulation (40, 40').

29. Procédé selon l'une ou plusieurs des revendications 21 à 28, **caractérisé en ce que** de l'air est évacué par aspiration dans la zone des surfaces d'écoulement (44, 44', 441, 441', 442, 442') et/ou dans la zone des transporteurs de boudin par aspiration (50, 50', 51).
